# EUROPÄISCHE PATENTSCHRIFT

(11) **EP 1 674 649 B1**
(45) Veröffentlichungstag und Bekanntmachung des Hinweises auf die Patenterteilung: **09.02.2011**
(21) Anmeldenummer: 05450200.0
(22) Anmeldetag: 15.12.2005
(51) Int. Cl.: E06B 1/62

(54) **Zweiteiliges Laibungsanschlussprofil für an putz angrenzende Bauteile**
Two-part connecting section for plaster adjoining construction elements
Profilé de raccord à deux pièces pour éléments de construction voisins d'un crépi

(30) Priorität: 23.12.2004 AT 21562004
(43) Veröffentlichungstag der Anmeldung: 28.06.2006
(73) Patentinhaber: Kassmannhuber, Peter, 9701 Rothenthurn (AT); Mick, Stefan, Mag., 9545 Radenthein (AT)
(72) Erfinder: Kassmannhuber, Peter, 9701 Rothenthurn (AT); Mick, Stefan, Mag., 9545 Radenthein (AT)
(74) Vertreter: Babeluk, Michael

(56) Entgegenhaltungen:
- EP-A- 1 479 848
- DE-U1- 29 607 346

## Beschreibung

Die Erfindung betrifft ein zweiteiliges Laibungsanschlussprofil für an Putz angrenzende Bauteile, insbesondere für Fenster- oder Türstöcke, mit einem Basisprofil, welches am Bauteil befestigbar ist, und einem durch das Basisprofil beweglich fixierbaren Außenprofil, welches einen Einputzschenkel und einen Befestigungsschenkel aufweist.

Bei vielen Laibungsanschlussprofilen müssen Relativbewegungen zwischen dem angrenzenden Einbauteil und der Fassade durch Dichtungsbänder bzw. selbstklebende Dichtungsmassen aufgenommen werden, mit welchen die Laibungsanschlussprofile am Fenster- oder Türstock befestigt werden. Die Relativbewegungen können allerdings von den Dichtungsbändern nur sehr eingeschränkt kompensiert werden. Üblicherweise liegt die Dehnungsfähigkeit des Dichtungsbandes bei ca. 25% der Dichtungsbandstärke. Ein Dichtungsband mit 4 mm Stärke kann so z.B. Bewegungen der Fassade weg vom Fenster- oder Türstock lediglich im Ausmaß von ca. 1 mm aufnehmen. Zum Ausgleich größerer Relativbewegungen werden im Fassadenbau teilweise expandierende Dichtungsbänder bzw. Profile mit expandierenden Dichtungsbändern (z.B. Firma ILLBRUCK, D-51381 Leverkusen) verwendet, diese sind jedoch aufgrund der Dicke des Dichtungsbandes optisch unansehnlich, so wie relativ teuer und kompliziert beim Einbau.

In diesem Zusammenhang ist aus der WO 97/30245 A1 eine Anputzleiste für Fensterstöcke, Türstöcke oder dergleichen am Übergang zu Putz bekannt geworden, welche aus einem U-förmigen Basisbereich besteht, welcher mittels eines Klebebandes am Fensterstock befestigbar ist. Auf den Basisbereich der Anputzleiste ist ein ebenfalls im Wesentlichen U-förmiger Vorderbereich aufsteckbar, wobei eine Steckverbindung nach Art eines Teleskopaares eine Relativbewegung zwischen dem Basisbereich und dem Vorderbereich zulässt. Dadurch können zwar Bewegungen des Fensterstockes, beispielsweise verursacht durch Winddruck, sowie Relativbewegungen längs der Profilachse ausgeglichen werden, nicht jedoch in die dritte Raumrichtung.

Aus der EP 0 801 189 B1 ist weiters ein Laibungsanschlussprofil bekannt, welches einen inneren Rahmenbefestigungsschenkel sowie einen gegenüberliegenden Außenschenkel mit einem senkrecht abgewinkelten Einputzsteg aufweist, wobei der Rahmenbefestigungsschenkel und der Außenschenkel durch zwei beabstandete Verbindungsstege aus elastisch verbiegbarem Material derart miteinander verbunden sind, dass die Schenkel parallel zueinander und senkrecht gegeneinander verschiebbar sind. Der Rahmenbefestigungsschenkel wird mit einem Klebeband am Fensterstock befestigt. Nachteile bestehen vor allem darin, dass zwar Relativbewegungen in der Fensterebene, nicht jedoch in vertikaler Richtung vom Fensterstock wegführende Zugbelastungen vom Anschlussprofil in ausreichendem Ausmaß aufgenommen werden können, sodass es zu Ablösungen im Klebebereich kommen kann. Weiters bleiben relativ große Flächen des Anschlussprofils nach dem Einbau sichtbar.

Aus der EP 0 716 204 A2 ist ein zweiteiliges Laibungsanschlussprofil zum Abdichten eines Rahmenteils gegenüber einer Laibung bekannt, welches ein am Bauteil mit Hilfe eines Klebestreifens befestigbares Basisprofil aufweist in dessen Längsnut die Feder eines Außenprofils beweglich geführt ist. Die Bewegungsebene der Nut/Federverbindung liegt parallel zur Ebene des Einbauteils, so dass nur Relativbewegungen in dieser Ebene wirksam kompensiert werden können. Eine ähnliche Nut/Federverbindung eines zweiteiligen Putzkantenprofils ist aus der DE 40 17 250 A1 bekannt, und dient zum Ausgleich von Putzkanten bei Rollladenkästen.

Aus der EP 1 479 848 A1 ist ein zweiteiliges Laibungsanschlussprofil für an Putz angrenzende Bauteile bekannt. Das zweiteilige Laibungsanschlussprofil weist ein Basisprofil auf, welches am angrenzenden Bauteil befestigbar ist, mit einem durch das Basisprofil beweglich fixierbaren Außenprofil, welches einen Einputzschenkel und einen Befestigungsschenkel aufweist. Der Befestigungsschenkel ist als flexible Lasche ausgeführt und weist einen verstärkten Kopfbereich auf, der in einer nutförmigen Aufnahme des Basisprofils einrastet.

Weiters ist aus der DE 296 07 346 U1 ein zweiteiliges Anschlussprofil zwischen einem Fensterrahmen und dem anschließenden Putz bekannt, dessen beide Profilteile zusammensteckbar sind, wobei hakenförmige Elemente eines Außenprofils in hakenförmige Rippen des am Fensterrahmen befestigten Basisprofils eingreifen und für eine elastische Nachgiebigkeit senkrecht zum Fensterrahmen sorgen.

Schließlich ist aus der DE 201 03 182 U1 ein Laibungsprofil zur Befestigung eines Abdeckmaterials an einer Gebäudeöffnung bekannt geworden, welches zweiteilig ausgeführt ist und aus einer Befestigungsprofilleiste und einer damit verbundenen Außenprofilleiste besteht. Sowohl die Befestigungsprofilleiste als auch die Außenprofileiste sind im Querschnitt U-förmig ausgebildet, so dass die Schenkel der Befestigungsprofilleiste und die Schenkel der Außenprofilleiste ineinander greifen. Die einzelnen Schenkel der beiden U-förmigen Leisten weisen zueinander gerichtete Dichtlippen auf, so dass von außen keine Feuchtigkeit in den von den Profilleisten eingeschlossenen Raum eindringen kann. Die Bewegungsebene der beiden U-Profile liegt parallel zur Ebene des Einbauteils, so dass Relativbewegungen in dieser Ebene kompensiert werden können. Eine geringe Beweglichkeit besteht auch senkrecht zur Befestigungsebene, da die Dichtlippen aus einem elastischen Material bestehen. Nachteilig ist die Tatsache, dass das Außenprofil nicht erst nach der Anbringung einer Dämmschicht in das Befestigungsprofil eingeschoben werden kann, sowie dass die Außenprofilleiste einen sichtbaren Spalt zur Befestigungsprofilleiste bildet, welcher nach dem Abtrennen eines Schutzschenkels für eine Abdeckfolie sichtbar bleibt.

Aufgabe der Erfindung ist es ein einzweiteiliges Laibungsanschlussprofil vorzuschlagen, mit welchem vor allem bei Verwendung einer Dämmschicht einerseits eine dauerhafte Abdichtung zwischen Putz- oder Spachtelanschlüssen und den angrenzenden Bauteilen erreicht werden kann und andererseits Relativbewegungen zwischen Putz und Bauteil in allen Raumrichtungen in ausreichendem Ausmaß zugelassen werden. Weiters soll das Laibungsanschlussprofil optisch ansprechend sowie einfach herstellbar und montierbar sein.

Diese Aufgabe wird erfindungsgemäß dadurch gelöst, dass der Befestigungsschenkel zwischen einem am Basisprofil ausgebildeten Haltesteg und dem Bauteil einschiebbar ist und dort mit Hilfe zumindest eines am Basisprofil oder am Außenprofil angeformten Federelementes fixierbar ist, wobei das Basisprofil, dessen Haltesteg und der angrenzende Bereich des Bauteils einen beispielsweise U-förmigen Aufnahmeraum für den Befestigungsschenkel und das zumindest eine Federelement bilden, sowie dass der Befestigungsschenkel des Außenprofils im Wesentlichen normal auf den Einputzschenkel steht und in Richtung Bauteil ragende Dichtungsstege aufweist. Diese können elastisch ausgebildet sein, sodass ein Bewegungsspielraum senkrecht zur Bauteilebene zur Verfügung steht. Das Außenprofil liegt somit direkt am Bauteil an und bildet keinen von vorne sichtbaren Spalt zu einem Schenkel des Basisprofils aus.

Beim erfindungsgemäßen Anschlussprofil kann in vorteilhafter Weise die Dämmschicht nach der Befestigung des Basisprofils am Bauteil (durch Kleben oder Schrauben) mit Hilfe der vorderen Kante des Haltesteges ausgerichtet werden. Anschließend wird der Befestigungsschenkel des Außenprofils zwischen Haltesteg und angrenzendem Bauteil eingeschoben.

Gemäß einer ersten Ausführungsvariante der Erfindung weist der Befestigungsschenkel des Außenprofils an seinem vom Einputzschenkel abgewandten Ende ein in Richtung Einputzschenkel weisendes und am Haltesteg des Basisschenkels elastisch anliegendes Federelement auf. Erfindungsgemäß kann der Basisschenkel und/oder das Federelement durch Materialwahl (weicher Kunststoff) oder Formgebung (dünne Querschnitte) elastisch ausgeführt sein. Durch das zweiteilige Profil ist sowohl eine ausreichende Bewegungsfreiheit in der Ebene des Bauteils als auch in eine Richtung senkrecht zur Bauteilebene gewährleistet, da das Federelement in eine Richtung senkrecht zur Bauteilebene nachgiebig ist.

Gemäß einer zweiten vorteilhaften Ausführungsvariante der Erfindung weist der Befestigungsschenkel in Richtung Haltesteg des Basisprofils ragende Federelemente in Form von Dichtlippen auf, welche vorzugsweise aus einem weicheren Material bestehen und durch Post- oder Co-Extrusion hergestellt sind. Natürlich ist es auch möglich derartige Federelemente - ebenfalls in Form von Dichtlippen - am Haltesteg des Basisprofils vorzusehen, welche in Richtung des Befestigungsschenkels des Außenprofils ragen.

In einer vorteilhaften Ausführungsvariante der Erfindung weist der Einputzschenkel des Außenprofils an der dem Basisprofil zugewandten Seite ein Klebeband zur Fixierung des Außenprofils an einer Dämmschicht auf.

Die Erfindung wird im Folgenden anhand von Zeichnungen näher erläutert. Es zeigen:
- Fig. 1: ein erfindungsgemäßes Laibungsanschlussprofil in einer Schnittdar- stellung;
- Fig. 2: das Anschlussprofil nach Fig. 1 in einer dreidimensionalen Darstel- lung; sowie die
- Fig. 3: und Fig. 4, Fig. 5 und Fig. 6 sowie Fig. 7 und Fig. 8 jeweils erfin- dungsgemäße Varianten des Anschlussprofils gemäß Fig. 1 und Fig. 2.

Das in den Fig. 1 und Fig. 2 dargestellte, zweiteilige Laibungsanschlussprofil 1 für an Putz 10 angrenzende Bauteile 11 weist ein Basisprofil 2 auf, welches bauteilseitig mit einem selbstklebenden Dichtungsband 22 ausgestattet ist und damit am Bauteil 11 befestigt wird. Wie strichliert angedeutet kann das Basisprofil 2 auch angeschraubt werden, wofür Bohrungen 20 vorgesehen sind. Das Außenprofil 3 des Laibungsanschlussprofils 1 weist einen Einputzschenkel 4 und einen Befestigungsschenkel 5 auf, wobei letzterer zwischen einem am Basisprofil 2 ausgebildeten Haltesteg 6 und dem Bauteil 11 einschiebbar ist und dort mit Hilfe zumindest eines am Außenprofil 3 angeformten Federelementes 7 fixiert wird.

Bei der Montage wird zuerst das Basisprofil 2 auf das Bauteil 11 aufgeklebt und ggf. zusätzlich angeschraubt. Danach wird die Dämmschicht 13 eingesetzt, wobei die vordere Kante des Haltesteges 6 als Ausrichthilfe für die Dämmschicht 13 dient. Danach wird das Außenprofil 3 mit dessen Befestigungsschenkel 5 in den durch das Basisprofil 2, dessen Haltesteg 6 und den angrenzenden Bereich des Bauteils 11 gebildeten, im Wesentlichen U-förmigen Aufnahmeraum eingeschoben und der Einputzschenkel 4 mit Hilfe des an dessen Rückseite angeordneten Klebebandes 12 an der Dämmschicht 13 fixiert. Nach dem Einbau des Anschlussprofils 1 kann dessen Außenschenkel 3 sowohl Bewegungen in der Ebene des Bauteils 11 als auch Zugbewegungen (weg vom Einbauteil 11) kompensieren. Zur Abdichtung gegenüber dem Bauteil 11 weist der Außenschenkel 3 in Richtung Bauteil 11 ragende Dichtungsstege 8, 9 auf, wobei ein Dichtungssteg 8 in Verlängerung des Einputzschenkels 4 angeordnet ist und ein weiterer 9 im mittleren Bereich des Befestigungsschenkels 5 angeformt ist. bevorzugt sind der Basisschenkel 5 und/oder das Federelement 7 durch Materialwahl oder Formgebung elastisch ausgeführt.

Wie in Fig. 1 dargestellt, kann der Haltesteg 6 des Basisprofils 2 eine in Richtung Bauteil 11 ragende Haltekante 21 zur Sicherung des Außenprofils 3 aufweisen. Nach dem Einschieben des Befestigungsschenkels 5 des Außenprofils 3 schnappt das elastische Federelement 7 über die Haltekante 21 und liegt dann am Haltesteg 6 des Basisprofils 2 an.

Weiters weist das Außenprofil 3 einen Putzsteg 17 auf, welcher zusammen mit dem Einputzschenkel 4 einen Putzaufnahmeraum bildet. Das Außenprofil 3 ist zum Schutz des Bauteils 11 während der Putzarbeiten mit einem abtrennbaren Schutzschenkel 18 zur Aufnahme einer Abdeckfolie ausgestattet, welcher vorzugsweise über eine Sollbruchstelle 19 am Putzsteg 17 befestigt ist.

Die Ausführungsvariante gemäß Fig. 3 und Fig. 4 unterscheidet sich von der oben beschriebenen im Wesentlichen nur dadurch, dass am Einputzschenkel 4 des Außenprofils 3 eine Schutzfolie 16 befestigt ist, welche auf die Dämmschicht aufgeklebt und anschließend überspachtelt wird. Eine derartige Schutzfolie 16 verhindert das Eindringen von Wasser in diesem sensiblen Anschlussbereich. Es ist natürlich auch möglich den Einputzschenkel 4 mit einem Armierungsgewebe (siehe Fig. 8) auszustatten. Wie in Fig. 3 dargestellt, kann das Basisprofil 2 an der dem Bauteil 11 zugewandten Seite zumindest eine Dichtlippe 24 aufweisen.

Auch bei der in den Fig. 5 und Fig. 6 dargestellten Ausführungsvariante der Erfindung steht der Befestigungsschenkel 5 des Außenprofils 3 im Wesentlichen normal auf den Einputzschenkel 4 und weist in Richtung des Bauteils 11 ragende Dichtungsstege 8, 9 auf, die im eingebauten Zustand des Laibungsanschlussprofils 1 am Bauteil 11 anliegen, wobei zumindest einer der Dichtungsstege 8, 9 auch als Dichtlippe ausgeführt sein kann. Im dargestellten Beispiel sind am Befestigungsschenkel 5 in Richtung Haltesteg 6 des Basisprofils 2 ragende Federelemente 7' in Form von elastischen Dichtlippen angeformt, welche vorzugsweise aus einem weicheren Material bestehen und durch Post- oder Co-Extrusion hergestellt sind. Die Dichtlippen 7' sind verformbar, wodurch ein Bewegungsspielraum in allen drei Raumrichtungen gegeben ist.

Wie anhand der Ausführungsvariante gemäß Fig. 5 und Fig. 6 dargestellt, kann das Basisprofil 2 an der vom Außenprofil 3 abgewandten Seite eine Schutzfolie 23 aufweisen, welche am Mauerwerk befestigt, beispielsweise angeklebt wird, um für eine bessere Abdichtung in diesem Bereich zu sorgen.

Wie in der Variante gemäß Fig. 7 und Fig. 8 dargestellt, kann auch der Haltesteg 6 des Basisprofils 2 in Richtung des Befestigungsschenkels 5 des Außenprofils 3 ragende Federelemente 7' in Form von Dichtlippen aufweisen, welche ebenfalls bevorzugt aus einem weicheren Material bestehen können. Bei dieser Ausführungsvariante weist der Befestigungsschenkel 5 und der Einputzschenkel 4 des Außenprofils 3 eine Haltelasche 14 zur Befestigung eines Armierungsgewebes 15 auf. Die Haltelasche 14 kann auch zur Befestigung einer Schutzfolie 16 (siehe Fig. 4) dienen, bzw. sowohl eine Schutzfolie als auch ein Armierungsgewebe aufnehmen.

## Patentansprüche

1. Zweiteiliges Laibungsanschlussprofil (1) für an Putz (10) angrenzende Bauteile (11), insbesondere für Fenster- oder Türstöcke, mit einem Basisprofil (2), welches am Bauteil (11) befestigbar ist, und einem durch das Basisprofil (2) beweglich fixierbaren Außenprofil (3), welches einen Einputzschenkel (4) und einen Befestigungsschenkel (5) aufweist, **dadurch gekennzeichnet, dass** der Befestigungsschenkel (5) zwischen einem am Basisprofil (2) ausgebildeten Haltesteg (6) und dem Bauteil (11) einschiebbar ist und dort mit Hilfe zumindest eines am Basisprofil (2) oder am Außenprofil (3) angeformten Federelementes (7, 7') fixierbar ist, wobei das Basisprofil (2), dessen Haltesteg (6) und der angrenzende Bereich des Bauteils (11) einen beispielsweise U-förmigen Aufnahmeraum für den Befestigungsschenkel (5) und das zumindest eine Federelement (7, 7') bilden, sowie dass der Befestigungsschenkel (5) des Außenprofils (3) im Wesentlichen normal auf den Einputzschenkel (4) steht und in Richtung Bauteil (11) ragende Dichtungsstege (8, 9) aufweist.

2. Laibungsanschlussprofil (1) nach Anspruch 1, **dadurch gekennzeichnet, dass** der Befestigungsschenkel (5) des Außenprofils (3) an seinem vom Einputzschenkel (4) abgewandten Ende ein in Richtung Einputzschenkel (4) weisendes und am Haltesteg (6) des Basisschenkels (2) elastisch anliegendes Federelement (7) aufweist.

3. Laibungsanschlussprofil (1) nach Anspruch 2, **dadurch gekennzeichnet, dass** der Basisschenkel (5) und/oder das Federelement (7) durch Materialwahl oder Formgebung elastisch ausgeführt sind.

4. Laibungsanschlussprofil (1) nach Anspruch 1, **dadurch gekennzeichnet, dass** der Befestigungsschenkel (5) in Richtung Haltesteg (6) des Basisprofils (2) ragende Federelemente (7') in Form von Dichtlippen aufweist, welche vorzugsweise aus einem weicheren Material bestehen und durch Post- oder Co-Extrusion hergestellt sind.

5. Laibungsanschlussprofil (1) nach Anspruch 1, **dadurch gekennzeichnet, dass** der Haltesteg (6) des Basisprofils (2) in Richtung Befestigungsschenkel (5) des Außenprofils (3) ragende Federelemente (7') in Form von Dichtlippen aufweist, welche vorzugsweise aus einem weicheren Material bestehen und durch Post- oder Co-Extrusion hergestellt sind.

6. Laibungsanschlussprofil (1) nach einem der Ansprüche 1 bis 5, **dadurch gekennzeichnet, dass** der Haltesteg (6) des Basisprofils (2) eine in Richtung Bauteil (11) ragende Haltekante (21) zur Sicherung des Außenprofils (3) aufweist.

7. Laibungsanschlussprofil (1) nach einem der Ansprüche 1 bis 6, **dadurch gekennzeichnet, dass** der Befestigungsschenkel (5) und/oder der Einputzschenkel (4) des Außenprofils (3) eine Haltelasche (14) zur Befestigung eines Armierungsgewebes (15) und/oder einer Schutzfolie (16) aufweist.

8. Laibungsanschlussprofil (1) nach einem der Ansprüche 1 bis 7, **dadurch gekennzeichnet, dass** der Einputzschenkel (4) des Außenprofils (3) an der dem Basisprofil (2) zugewandten Seite ein Klebeband (12) zur Fixierung des Außenprofils (3) an einer Dämmschicht (13) aufweist.

9. Laibungsanschlussprofil (1) nach einem der Ansprüche 1 bis 8, **dadurch gekennzeichnet, dass** das Außenprofil (3) einen Putzsteg (17) aufweist, welcher zusammen mit dem Einputzschenkel (4) einen Putzaufnahmeraum bildet.

10. Laibungsanschlussprofil (1) nach einem der Ansprüche 1 bis 9, **dadurch gekennzeichnet, dass** das Außenprofil (3) einen abtrennbaren Schutzschenkel (18) zur Aufnahme einer Abdeckfolie aufweist, welcher vorzugsweise über eine Sollbruchstelle (19) am Putzsteg (17) befestigt ist.

11. Laibungsanschlussprofil nach einem der Ansprüche 1 bis 10, **dadurch gekennzeichnet dass** das Basisprofil (2) an der dem Bauteil (11) zugewandten Seite zumindest eine Dichtlippe (24) aufweist.

12. Laibungsanschlussprofil nach einem der Ansprüche 1 bis 11, **dadurch gekennzeichnet dass** das Basisprofil (2) an der vom Außenprofil (3) abgewandten Seite eine Schutzfolie (23) aufweist.

13. Laibungsanschlussprofil nach einem der Ansprüche 1 bis 12, **dadurch gekennzeichnet dass** das Basisprofil (2) Bohrungen (20) zur Anbringung von Befestigungsschrauben aufweist.

## Claims

1. Two-part connecting profile (1) for construction parts (11) adjoining a layer of plaster (10), especially for window and door frames, with a base profile (2), which is attached to the construction part (11), and with an outer profile (3), which is moveably attached to the base profile (2) and is provided with a plastering leg (4) and a holding leg (5), **characterised in that** the holding leg (5) is insertable between a holding rib (6) formed on the base profile (2) and the construction part (11), and is fixable there by means of at least one spring element (7, 7') formed on the base profile (2) or on the outer profile (3), the base profile (2), its holding rib (6) and the adjoining area of the construction part (11) forming a for instance U-shaped receiving space for the holding leg (5) and the at least one spring element (7, 7'), and further that the holding leg (5) of the outer profile (3) is positioned essentially at a right angle to the plastering leg (4) and has sealing ribs (8, 9) extending in the direction towards the construction part (11).

2. Connecting profile (1) according to claim 1, **characterised in that** the holding leg (5) of the outer profile (3) is provided at its end facing away from the plastering leg (4) with a spring element (7) extending in the direction towards the plastering leg (4) and pressing elastically against the holding rib (6) of the base profile (2).

3. Connecting profile (1) according to claim 2, **characterised in that** the holding leg (5) and/or the spring element (7) are elastic, either due to their shape or a suitable choice of material.

4. Connecting profile (1) according to claim 1, **characterised in that** the holding leg (5) has spring elements (7') in the shape of sealing lips, which extend towards the holding rib (6) of the base profile (2) and are preferably made of softer material by post- or co-extrusion.

5. Connecting profile (1) according to claim 1, **characterised in that** the holding rib (6) of the base profile (2) has spring elements (7') in the shape of sealing lips, which extend towards the holding leg (5) of the outer profile (3) and are preferably made of softer material by post- or co-extrusion.

6. Connecting profile (1) according to any of claims 1 to 5, **characterised in that** the holding rib (6) of the base profile (2) has a holding edge (21) for securing the outer profile (3), which extends in the direction towards the construction part (11).

7. Connecting profile (1) according to any of claims 1 to 6, **characterised in that** the holding leg (5) and/or the plastering leg (4) of the outer profile (3) has a holding bracket (14) for attaching reinforcing fabric (15) and/or a protecting sheet (16).

8. Connecting profile (1) according to any of claims 1 to 7, **characterised in that** the plastering leg (4) of the outer profile (3) is provided with an adhesive strip (12) on the side facing the base profile (2) for attaching the outer profile (3) to an insulation layer (13).

9. Connecting profile (1) according to any of claims 1 to 8, **characterised in that** the outer profile (3) is provided with a plastering rib (17), which together with the plastering leg (4) forms a receiving space for plaster.

10. Connecting profile (1) according to any of claims 1 to 9, **characterised in that** the outer profile (3) is provided with a detachable protecting leg (18) for holding a covering sheet, which protecting leg (18) is preferably attached to the plastering rib (17) via a defined break line (19).

11. Connecting profile (1) according to any of claims 1 to 10, **characterised in that** the base profile (2) has at least one sealing lip (24) on the side facing the construction part (11).

12. Connecting profile (1) according to any of claims 1 to 11, **characterised in that** the base profile (2) has a protecting sheet (23) on the side facing away from the outer profile (3).

13. Connecting profile (1) according to any of claims 1 to 12, **characterised in that** the base profile (2) has bores (20) for fastening screws.

## Revendications

1. Profilé de raccordement d'intrados (1), en deux parties, pour des éléments de construction (11) adjacents à du crépi (10), notamment des encadrements de portes et de fenêtres, ayant un profilé de base (2) qui se fixe à l'élément de construction (11) et un profilé extérieur (3) qui se fixe de manière mobile par le profilé de base (2) et comporte une branche encastrée (4) et une branche de fixation (5),
**caractérisé en ce que**
la branche de fixation (5) se glisse entre une nervure de retenue (6) réalisée sur le profilé de base (2) et l'élément de construction (11) pour y être bloquée à l'aide d'au moins un élément élastique (7, 7') réalisé sur le profilé de base (2) ou le profilé extérieur (3),
le profilé de base (2), sa nervure de retenue (6) et la zone voisine de l'élément de construction (11) forment un logement, par exemple en U, pour la branche de fixation (5) et au moins un élément élastique (7, 7') et la branche de fixation (5) du profilé extérieur (3) est pratiquement perpendiculaire à la branche (4) encastrée dans le crépi, et présente des nervures d'étanchéité (8, 9) venant en saillie en direction de l'élément de construction (11).

2. Profilé de raccordement d'intrados (1) selon la revendication 1,
**caractérisé en ce que**
la branche de fixation (5) du profilé extérieur (3) présente à son extrémité non tournée vers la branche encastrée sous le crépi (4), un élément élastique (7), dirigé vers la branche encastrée (4) et s'appliquant élastiquement contre la nervure de retenue (6) de la branche de base (2).

3. Profilé de raccordement d'intrados (1) selon la revendication 2,
**caractérisé en ce que**
la branche de base (5) et/ou l'élément de ressort (7) sont réalisés de manière élastique par le choix de leur matière ou leur mise en forme.

4. Profilé de raccordement d'intrados (1) selon la revendication 1,
**caractérisé en ce que**
la branche de fixation (5) comporte des éléments élastiques (7') en forme de lèvres d'étanchéité venant en saillie en direction de la nervure de retenue (6) du profilé de base (2), ces lèvres d'étanchéité étant de préférence en une matière plus molle et elles sont réalisées par post-extrusion ou par co-extrusion.

5. Profilé de raccordement d'intrados (1) selon la revendication 1,
**caractérisé en ce que**
la nervure de retenue (6) du profilé de base (2) présente des éléments élastiques (7') venant en saillie en direction de la branche de fixation (5) du profilé extérieur (3), ces éléments élastiques étant sous la forme de lèvres d'étanchéité réalisées de préférence en une matière plus molle et par post-extrusion ou par co-extrusion.

6. Profilé de raccordement d'intrados (1) selon l'une des revendications 1 à 5,
**caractérisé en ce que**
la nervure de retenue (6) du profilé de base (2) comporte une arête de retenue (21) venant en saillie en direction de l'élément de construction (11) pour fixer le profilé extérieur (3).

7. Profilé de raccordement d'intrados (1) selon l'une des revendications 1 à 6,
**caractérisé en ce que**
la branche de fixation (5) et/ou la branche encastrée sous le crépi (4) du profilé extérieur (3) comportent une patte de retenue (14) pour fixer une toile d'armature (15) et/ou un film protecteur (16).

8. Profilé de raccordement d'intrados (1) selon l'une des revendications 1 à 7,
**caractérisé en ce que**
la branche encastrée sous crépi (4) du profilé extérieur (3) comporte sur son côté tourné vers le profilé de base (2), un ruban adhésif (12) pour fixer le profilé extérieur (3) à une couche d'isolation (13).

9. Profilé de raccordement d'intrados (1) selon l'une des revendications 1 à 8,
**caractérisé en ce que**
le profilé extérieur (3) comporte une nervure à crépi (17) formant une cavité de réception de crépi avec la branche encastrée (4).

10. Profilé de raccordement d'intrados (1) selon l'une des revendications 1 à 9,
**caractérisé en ce que**
le profilé extérieur (3) comporte une branche protectrice (18), amovible, pour recevoir un film de recouvrement fixé de préférence à la nervure de crépi (17) par l'intermédiaire d'un point de rupture de consigne (19).

11. Profilé de raccordement d'intrados (1) selon l'une des revendications 1 à 10,
**caractérisé en ce que**
le profilé de base (2) comporte au moins une lèvre d'étanchéité (24) à son extrémité opposée à l'élément de construction (11).

12. Profilé de raccordement d'intrados (1) selon l'une des revendications 1 à 11,
**caractérisé en ce que**
le profilé de base (2) comporte un film protecteur (23) sur son côté opposé à celui du profilé extérieur (3).

13. Profilé de raccordement d'intrados (1) selon l'une des revendications 1 à 12,
**caractérisé en ce que**
le profilé de base (2) comporte des perçages (20) pour recevoir des vis de fixation.
